# EUROPÄISCHE PATENTSCHRIFT

(11) **EP 1 374 648 B1**
(45) Veröffentlichungstag und Bekanntmachung des Hinweises auf die Patenterteilung: **25.10.2006**
(21) Anmeldenummer: 02730043.3
(22) Anmeldetag: 21.03.2002
(51) Int. Cl.: H05B 41/298

(54) **VORSCHALTGERÄT FÜR UV-STRAHLER SOWIE VERFAHREN UND VORRICHTUNG ZUR DESINFEKTION VON WÄSSERN**
BALLAST DEVICE FOR UV EMITTER AND METHOD AND DEVICE FOR DISINFECTION OF WATER
BALLAST POUR EMETTEUR DE RAYONNEMENT U.V., PROCEDE ET DISPOSITIF DE STERILISATION DES EAUX

(30) Priorität: 21.03.2001 DE 10113903
(43) Veröffentlichungstag der Anmeldung: 02.01.2004
(73) Patentinhaber: WEDECO AG Water Technology, 40472 Düsseldorf (DE)
(72) Erfinder: RIEPE, Dirk, 32051 Herford (DE); RUDKOWSKI, Jan, Boris, 33615 Bielefeld (DE); FISCHER, Joachim, 31840 Hessisch Oldendorf (DE)
(74) Vertreter: LENZING GERBER
(86) Internationale Anmeldenummer: PCT/EP2002/003203
(87) Internationale Veröffentlichungsnummer: WO 2002/076153

(56) Entgegenhaltungen:
- EP-A- 0 750 447
- EP-A- 0 845 928
- EP-A- 0 871 349
- WO-A-98/24277
- DE-A- 2 151 854
- DE-A- 19 619 022
- DE-A- 19 637 906
- US-A- 4 972 126
- US-A- 5 047 696
- PATENT ABSTRACTS OF JAPAN vol. 013, no. 312 (E-788), 17. Juli 1989 (1989-07-17) & JP 01 084598 A (MATSUSHITA ELECTRIC WORKS LTD), 29. März 1989 (1989-03-29)
- PATENT ABSTRACTS OF JAPAN vol. 1998, no. 11, 30. September 1998 (1998-09-30) & JP 10 149887 A (SANYO ELECTRIC WORKS LTD), 2. Juni 1998 (1998-06-02)
- PATENT ABSTRACTS OF JAPAN vol. 018, no. 382 (E-1580), 19. Juli 1994 (1994-07-19) & JP 06 111964 A (TOSHIBA LIGHTING & TECHNOL CORP), 22. April 1994 (1994-04-22)

## Beschreibung

Die vorliegende Erfindung betrifft ein Vorschaltgerät mit den Merkmalen des Oberbegriffs des Anspruchs 1 sowie ein Verfahren und eine Vorrichtung zur Desinfektion von Wässern.

Ein gattungsgemäßes Vorschaltgerät ist aus der DE 196 37 906 A1 bekannt. Bei diesem sogenannten elektronischen Vorschaltgerät wird der angeschlossene Strahler im Betrieb mit einer Frequenz von etwa 20 kHz bis 50 kHz betrieben, während die herkömmlichen Vorschaltgeräte mit der Netzfrequenz von 50 Hz arbeiten. Es sind wie auch bei konventionellen Vorschaltgeräten zwei Anschlussleitungen zu jeder Heizwendel der angeschlossenen Gasentladungslampe geführt. Über diese Leitungen wird zunächst die Heizwendel mit einer Heizspannung beaufschlagt, die eine Erhitzung der Wendel bewirkt. Sobald die Temperatur hoch genug ist, um Elektronen den Austritt aus der Oberfläche zu ermöglichen, wir die Gasentladung durch einen Hochspannungsimpuls gezündet. Die Heizspannung wird abgeschaltet und eine Anschlussleitung jeder Heizwendel mit der Betriebsspannung der Gasentladungslampe beaufschlagt. Das Umschalten zwischen Heizspannung und Betriebsspannung erfolgt bei dem gattungsgemäßen Vorschaltgerät mit Halbleitern. Im Betrieb wird nur eine Leitung pro Wendel mit Spannung beaufschlagt, so dass die jeweils andere Leitung offen ist. Die Leistung des angeschlossenen UV-Strahlers wird mit einer Pulsweitenmodulation geregelt.

Weil jeweils eine Wendelleitung nur zum Heizen benutzt wird und im Betrieb eine offene Leitung darstellt, ist die Rückwirkung auf die Heizschaltung durch Reflektionen im Kabel sehr groß. Wird eine Kabellänge von 8m zwischen der Lampe und dem Vorschaltgerät überschritten, ist in Verbindung mit der hohen Frequenz der Betriebsspannung von etwa 20 kHz bis 50 kHz das Schwingverhalten an der Heizschaltung so stark, dass es zur Zerstörung der Schaltung führen kann. Weiterhin transformieren sich die Schwingvorgänge auf die Primärseite der bei dem bekannten Vorschaltgerät verwendeten Gegentaktendstufe. Beim Schalten der Halbleiterschalter kommt es zu hochfrequenten Schwingvorgängen im Schaltaugenblick, welche zu einer starken Belastung der Halbleiterschalter führen.

In einer Abwasser- oder Trinkwasserdesinfektionsanlage können aus diesem Grund bislang die Abstände zwischen einer die Vorschaltgeräte enthaltenden Steuerungseinheit und der damit betriebenen UV-Strahleranordnung etwa acht Meter nicht überschreiten, was baulich insbesondere bei umfangreichen Anlagen als nachteilig angesehen wird.

Aus der WO98/24277 ist eine Schellstartschaltung für Leuchtstofflampen bekannt, die sowohl mit konventionellen Drosseln als auch mit den auf diesem technischen Gebiet gängigen elektronischen Vorschaltgeräten kombiniert werden kann. Beide Techniken erfordern einen Serienschwingkreis mit einer Drossel in der Lampenversorgungsleitung, die zugleich die Strombegrenzung bewirkt. Bei derartigen Schaltungen ist der an den Lampen anliegende Speisestrom im wesentlichen sinusförmig. Diese Vorschaltgeräte und Schnellstarter sind immer in unmittelbarer Nähe der Leuchten angeordnet. Probleme mit der Leitungslänge zwischen dem Vorschaltgerät und der Leuchte sind hier nicht relevant.

Zur Schonung der Elektroden werden diese bei der bekannten Schnellstartvorrichtung unmittelbar vor der Zündung und während des Betriebs kurzgeschlossen und die Zuleitungen parallelgeschaltet. Diese Parallelschaltung erfolgt zwischen der Schnellstartvorrichtung und den Elektroden. Die beiden aus dem Vorschaltgerät ausgehenden Lampenspeiseleitungen selbst werden zwischen dem Vorschaltgerät und der Schnellstartvorrichtung nicht parallelgeschaltet. Jeweils eine Wendelleitung wird nur zum Heizen benutzt und stellt im Betrieb eine offene Leitung dar, die bei längeren Leitungen große Rückwirkungen auf die Heizschaltung aufgrund von Reflexionen im Kabel erzeugen würde. Diese Schaltung löst deshalb nicht das Problem großer Leitungslängen bei elektronischen Vorschaltgeräten nach der DE 19637906, die mit hochfrequenten Versorgungsspannungen mit großer Flankensteilheit arbeiten. Diese Vorschaltgeräte weisen keine Drossel in der Speiseleitung auf und können deshalb beispielsweise einen rechteckförmigen Stromverlauf erzeugen.

Es ist deshalb Aufgabe der vorliegenden Erfindung, ein Vorschaltgerät sowie eine Vorrichtung und ein Verfahren zum Betrieb einer Abwasser- oder Trinkwasserdesinfektionsanlage zu schaffen, die trotz hochfrequenter Betriebsspannung einen größeren Abstand zwischen Vorschaltgerät und Strahler erlaubt.

Diese Aufgabe wird von einem Vorschaltgerät mit den Merkmalen des Anspruchs 1 sowie von einer Vorrichtung mit den Merkmalen des Anspruchs 5 und einem Verfahren zum Betrieb einer Abwasser- oder Trinkwasserdesinfektionsanlage mit den Merkmalen des Anspruchs 8 gelöst.

Weil Schaltmittel für eine betriebszustandsabhängige Parallelschaltung der jeweils beiden Anschlüsse eines Heizwendels vorgesehen sind und weil jeweils die beiden Anschlüsse eines Heizwendels nach der Zündung und im Betrieb des UV-Strahlers parallel geschaltet werden, werden die nachteiligen Effekte einer offenen Anschlussleitung aufgrund der HF-Betriebsspannung im Betrieb des Strahlers beseitigt. Weiter kann mit einer Verlängerung der Lebensdauer der Strahler gerechnet werden, da sich der Austritt der Elektronen aus dem jeweiligen Wendel über dessen Oberfläche verteilt und deshalb die punktuelle Elektronenemission im sogenannten Glühpunkt nicht auftritt.

Wenn weiter als Schaltmittel wenigstens ein Relais vorgesehen ist, können die Anschlussleitungen auf einem nahezu beliebigen Potential liegen. Relais sind außerdem hinsichtlich ihres Einschwingverhaltens unkritisch.

Die Verwendung von im Ruhezustand geschlossenen Relais (normally closed - NC) derart, dass das wenigstens eine Relais im Ruhezustand die Parallelschaltung bewirkt, lässt das Relais und die Ansteuerung im Betrieb lastfrei sein.

Der Bauteileaufwand wird minimiert, wenn für je zwei Strahler ein Vierfach-Wechselrelais vorgesehen ist.

Weil bei der erfindungsgemäßen Vorrichtung zur Desinfektion von Trinkwasser oder behandeltem Abwasser mittels UV-Strahlung, wobei die UV-Strahlung von wenigstens einem Strahler von der Bauart einer Gasentladungslampe mit zwei sich bezüglich einer Gasentladungsstrecke gegenüber liegenden Heizwendeln erzeugt wird, wobei für jeden derartigen Strahler insgesamt vier von einem Vorschaltgerät zu dem Strahler führende elektrische Anschlüsse vorgesehen sind, nämlich jeweils zwei für jeden Heizwendel des Strahlers vorgesehen ist, dass vor der Zündung des Strahlers die jeweils zwei zu jedem Heizwendel führenden Anschlussleitungen mit einer Heizspannung beaufschlagt sind und nach der Zündung und im Betrieb die jeweils zwei zu jedem Heizwendel führenden Anschlussleitungen elektrisch parallel geschaltet sind, kann die Entfernung zwischen dem jeweiligen Vorschaltgerät und den UV-Strahlern nahezu beliebig groß sein. Insbesondere können die Anschlussleitungen zwischen dem Vorschaltgerät und dem Strahler eine Länge von wenigstens acht Metern, insbesondere mehr als 15 Metern aufweisen.

Die Belastung des Vorschaltgeräts in der Vorrichtung wird verringert, wenn zu jedem Heizwendel ein Kondensator parallel geschaltet ist.

Weil bei dem erfindungsgemäßen Verfahren zum Betrieb einer Desinfektionsvorrichtung für Trinkwasser oder behandeltes Abwasser mittels UV-Strahlung, wobei die UV-Strahlung von wenigstens einem Strahler von der Bauart einer Gasentladungslampe mit zwei sich bezüglich einer Gasentladungsstrecke gegenüber liegenden Heizwendeln erzeugt wird, wobei für jeden derartigen Strahler insgesamt mindestens vier elektrische Anschlussleitungen zwischen einem Vorschaltgerät und dem Strahler vorgesehen sind, nämlich jeweils zwei Leitungen für jeden Heizwendel des Strahlers, und wobei die Betriebsspannung für die UV-Strahler eine Frequenz von 10 kHz bis 100 kHz, insbesondere zwischen 20 kHz und 50 kHz aufweist, folgende Schritte vorgesehen sind:
- Beaufschlagen der jeweils zwei zu jedem Heizwendel führenden Anschlussleitungen mit einer Heizspannung vor der Zündung des Strahlers;
- Zündung des Strahlers durch Beaufschlagen der Heizwendel mit einer Zündspannung;
- Parallelschalten jeweils der beiden zu einem Heizwendel führenden Anschlussleitungen nach der Zündung und im Betrieb, ergeben sich die bereits erwähnten Vorteile hinsichtlich Leitungslänge und Lebensdauer der Strahler.

Die verwendeten Relais können relativ klein dimensioniert werden, wenn sie stets lastfrei geschaltet werden, insbesondere die Heizspannung, die Zündspannung und die Betriebsspannung nicht während eines Schaltvorganges des Relais an den Anschlussleitungen anliegen.

Gleiches gilt, wenn vor dem Parallelschalten der Anschlussleitungen die den Heizwendeln zugeführte elektrische Leistung zur Aufheizung allmählich angehoben wird und so der normalerweise hohe Einschaltstrom bei kalten Heizwendeln begrenzt wird. Das Anheben der Leistung erfolgt vorzugsweise mittels Pulsweitenmodulation oder Leistungsbegrenzung.

Schließlich kann auch nach dem Parallelschalten der Anschlussleitungen die den Strahlern für den Betrieb zugeführte elektrische Leistung gegenüber dem Normalbetrieb zunächst reduziert sein und dann angehoben werden, so dass die Betriebsparameter der Anlage allmählich und ohne Belastungsspitzen der einzelnen Komponenten erreicht werden.

Im folgenden wird ein Ausführungsbeispiel der vorliegenden Erfindung anhand der Zeichnung beschrieben. Dabei zeigt die
- Fig. 1:: eine schematische Beschaltung eines UV-Strahlers in der neuen Vorrichtung mit dem neuen Vorschaltgerät.

In der Figur 1 ist ein vereinfachtes Schaltbild zur Veranschaulichung der vorliegenden Erfindung dargestellt.

Ein UV-Strahler 1 ist über eine vieradrige Anschlussleitung 2 mit einem Vorschaltgerät 3 verbunden. Das Vorschaltgerät 3 enthält eine Heizspannungsquelle 4, eine Betriebs- und Zündspannungsquelle 5, ein in seiner Ruhestellung (NC) dargestelltes Zweifach-Umschaltrelais 6 sowie zwei Kondensatoren 7.

Eine Steuerung 10 steuert im Betrieb die Parameter der von den Spannungsversorgungen 4 und 5 abgegebenen Spannungen und Ströme sowie das Relais 6. Die abgegebenen Spannungen und Ströme werden über Leitungen 11 der Heizspannungsquelle 4 sowie Leitungen 12 der Betriebs- und Zündspannungsquelle 5 an das Relais 6 abgegeben und von dort je nach Schaltzustand des Relais 6 an zwei Wendel 13 geleitet.

Zum Starten des UV-Strahlers wird zunächst das Relais 6 mit Strom beaufschlagt, so dass es anzieht und über die Leitungen 11 die Wendel 13 mit der Heizspannungsquelle 4 verbindet. Nach erfolgtem Schaltvorgang wird von der Steuerung 10 der Ausgangsstrom der Heizspannungsquelle 4 langsam auf den Nennwert angehoben und die Wendel 13 geheizt. Dann wird ebenfalls von der Steuerung 10 die Betriebs- und Zündspannungsquelle 5 veranlasst, einen Zündimpuls über die Leitungen 12 auf die Wendel 13 zu geben, so dass die Gasentladung gezündet wird. Gleichzeitig liegt über die Leitungen 12 bereits die Betriebsspannung an, die zunächst nach Art eines Dimmers bei geringer Leistung gehalten wird.

Wenn schließlich mittels Auswertung der Parameter der Betriebsspannungsquelle verifiziert werden kann, dass die Gasentladung erfolgreich gestartet wurde, fällt das Relais 6 ab und schaltet jeweils die zu einer Wendel 13 führenden Leitungen 2 parallel. Die Kondensatoren 7 glätten dabei eventuell auftretende Spannungsspitzen. Die hochfrequente Betriebsspannung wird dann zu beiden Seiten der Wendel 13 geführt. Der anfänglich mit der Heizspannungsversorgung 4 verbundene Zweig der Leitungen ist dann nicht offen. Schließlich wird nach erfolgter Parallelschaltung die Leistung des Strahlers 1 auf den Nennwert angehoben. Die Inbetriebnahme des Strahlers 1 ist damit abgeschlossen.

Entsprechendes gilt, wenn von einem Vorschaltgerät 3 mehrere Strahler 1 gespeist werden. Insbesondere bei der Versorgung von zwei Strahler mit einem Vorschaltgerät kann das Relais 6 als Vierfach-Wechselrelais ausgeführt werden, so dass die Schaltung einfach bleibt.

Grundsätzlich kann die Parallelschaltung der jeweils zu einer Wendel 13 führenden Leitungen 2 mit beliebigen Schaltmitteln erfolgen. Das neuartige Vorschaltgerät weist jedoch vorzugsweise Relais zur Parallelschaltung der Anschlussleitungen im Betrieb auf, was mehrere Vorteile gegenüber der jetzigen Schaltung hat. Die neuartige Schaltungslogik koppelt nun mittels Relais die Wendeln an die Heizschaltung an und während des Betriebes werden die beiden Strahlerzuleitungen auf jeder Wendelseite am Vorschaltgerät kurzgeschlossen. Dadurch kommt es zum Betrieb an zwei parallelen Anschlussleitungen und die Leistung wird auf diese symmetrisch verteilt. Hierdurch existiert keine offene Leitung mehr und die Rückwirkungen der hochfrequenten Betriebsspannung auf die einzelnen Schaltungsteile sind minimiert. In der Praxis sind Kabellängen von über 50m möglich.

Das Heizverfahren zeichnet sich dadurch aus, dass der Heizstrom durch das langsame Vergrößern der Pulsweite mittels digitaler Steuerung der Primärseite des Hauptübertragers nur langsam ansteigen kann. Wenn die Wendel kalt sind, ist der Innenwiderstand am geringsten. Da der Quellenwiderstand der Heizschaltung sehr gering ist, würde ohne diese Steuerung ein sehr hoher Anfangsstrom fließen.

Für Relaisbetrieb eignet sich die Logik sehr gut, da die digitale Steuerungslogik das unabhängige Einschalten der Relais ermöglicht. Das heißt, kurz bevor die Endstufe den Heizstrom einschaltet, wird das Relais geschaltet. Die Anzugszeit des Relais findet Berücksichtigung. Somit wird Stromfluss an den Kontakten im Schaltaugenblick vermieden, was deutlich zur Relais - Lebensdauer beiträgt. Wenn die Strahler gezündet haben, wird die Leistung soweit begrenzt, dass trotz sehr niederimpedanten Zustandes des Strahlers der Strahlerstrom unter Nennstrom gehalten wird. Bei Öffnen des Relais teilt sich dieser Strahlerstrom auf beide Wendelseiten auf und belastet nur in geringem Maße die Relais. Ein Kondensator über den Heizwendeln sorgt für einen schonenden Übergang.

Die digitale Steuerung des gesamten Vorschaltgerätes vereinigt Zündung, Vorheizung und Normalbetrieb. Alle Parameter, wie Vorheizzeit, Vorheizstrom und Zündung werden in der Steuerungssoftware auf den Strahler abgestimmt.

Die Heizlogik ist auf die spezielle Anwendung mit UV - Amalgamstrahlern hoher Leistung optimiert, bei denen die Betriebsspannung für die UV-Strahler eine Frequenz von 10 kHz bis 100 kHz, insbesondere zwischen 20 kHz und 50 kHz aufweist. Diese Quecksilber-Niederdruckstrahler haben sehr niederimpedante Wendeln und sind somit mit Wendeln, wie sie aus der Lichttechnik bekannt sind nicht zu vergleichen. Der Heizstrom beträgt ca. 3 A.

Herkömmlicherweise bildet sich beim Eintritt des Stroms in die Plasmasäule ein Glühpunkt aus, der punktuell zu einer sehr hohen Wendelbelastung führt. Diese führt zu Materialablösung aus dem Wendel, welche zur Schwärzung des Strahlers und somit zur Alterung beträgt. Der neuartige Strahlerbetrieb minimiert dies oben beschriebenen Effekte. Der Eintritt der Elektronen in die Plasmasäule verteilt sich auf dem Wendel.

Anstelle einer vieradrigen Anschlussleitung können auch Anschlussleitungen mit mehr als vier Adern, insbesondere auch mit acht Adern, verwendet werden. Entsprechend den oben ausgeführten technischen Merkmalen werden dann im Betrieb für jede Wendel vier Leitungen parallel geschaltet. Der Wellenwiderstand der Anschlussleitungen wird hierdurch besser an die bei langen Anschlussleitungen bestehenden Anforderungen angepasst.

## Patentansprüche

1. Vorschaltgerät zur Vorheizung, Zündung und Betrieb von wenigstens einem UV-Strahler (1) von der Bauart einer Gasentladungslampe mit zwei sich bezüglich einer Gasentladungsstrecke gegenüber liegenden Heizwendeln (13), wobei
- für jeden derartigen Strahler (1) insgesamt mindestens vier elektrische Anschlüsse vorgesehen sind, nämlich jeweils zwei für jeden Heizwendel (13),
- die Anschlussleitungen (2) zwischen dem Vorschaltgerät (3) und dem Strahler (1) eine Länge von wenigstens acht Metern, insbesondere mehr als 15 Metern aufweisen,
- die Betriebsspannung für die UV-Strahler (1) eine Frequenz von 10 kHz bis 100 kHz, insbesondere zwischen 20 kHz und 50 kHz aufweist, und
- Schaltmittel (6) für eine betriebszustandsabhängige Parallelschaltung der jeweils beiden Anschlüsse eines Heizwendels (13) vorgesehen sind, wobei jeweils die beiden Anschlüsse eines Heizwendels (13) nach der Zündung und im Betrieb des wenigstens einen UV-Strahlers (1) parallelgeschaltet werden.

2. Vorschaltgerät nach Anspruch 1, **dadurch gekennzeichnet, dass** als Schaltmittel wenigstens ein Relais (6) vorgesehen ist.

3. Vorschaltgerät nach Anspruch 2, **dadurch gekennzeichnet, dass** als das wenigstens eine Relais (6) im Ruhezustand die Parallelschaltung bewirkt.

4. Vorschaltgerät nach einem der vorhergehenden Ansprüche, **dadurch gekennzeichnet, dass** für je zwei Strahler (1) ein Vierfach-Wechselrelais vorgesehen ist.

5. Vorrichtung zur Desinfektion von Trinkwasser oder behandeltem Abwasser mittels UV-Strahlung, wobei
- die UV-Strahlung von wenigstens einem Strahler (1) von der Bauart einer Gasentladungslampe mit zwei sich bezüglich einer Gasentladungsstrecke gegenüber liegenden Heizwendeln (13) erzeugt wird, wobei für jeden derartigen Strahler (13) insgesamt mindestens vier von einem Vorschaltgerät (3) zu dem Strahler (1) führende elektrische Anschlüsse vorgesehen sind, nämlich jeweils zwei für jeden Heizwendel (13) des Strahlers (1), und wobei die Betriebsspannung für die UV-Strahler eine Frequenz von 10 kHz bis 100 kHz, insbesondere zwischen 20 kHz und 50 kHz aufweist, **dadurch gekennzeichnet, dass** die Anschlussleitungen (2) zwischen dem Vorschaltgerät (3) und dem Strahler (1) eine Länge von wenigstens acht Metern, insbesondere mehr als 15 Metern aufweisen und dass vor der Zündung des Strahlers (1) die jeweils wenigstens zwei zu jeder Heizwendel (13) führenden Anschlussleitungen (2) mit einer Heizspannung beaufschlagt sind und nach der Zündung und im Betrieb die jeweils wenigstens zwei zu jeder Heizwendel (13) führenden Anschlussleitungen (2) elektrisch parallel geschaltet sind.

6. Vorrichtung nach einem der vorhergehenden Ansprüche, **dadurch gekennzeichnet, dass** zu jeder Heizwendel (13) ein Kondensator (7) parallel geschaltet ist.

7. Verfahren zum Betrieb einer Desinfektionsvorrichtung für Trinkwasser oder behandeltes Abwasser mittels UV-Strahlung, wobei die UV-Strahlung von wenigstens einem Strahler (1) von der Bauart einer Gasentladungslampe mit zwei sich bezüglich einer Gasentladungsstrecke gegenüber liegenden Heizwendeln (13) erzeugt wird, wobei für jeden derartigen Strahler (1) insgesamt mindestens vier elektrische Anschlussleitungen (2) zwischen einem Vorschaltgerät (3) und dem Strahler (1) mit einer Länge von wenigstens acht Metern und insbesondere mehr als 15 Metern vorgesehen sind, nämlich jeweils zwei Leitungen für jeden Heizwendel (13) des Strahlers (1), und wobei die Betriebsspannung für die UV-Strahler (1) eine Frequenz von 10 kHz bis 100 kHz, insbesondere zwischen 20 kHz und 50 kHz aufweist, **dadurch gekennzeichnet, dass** folgende Schritte vorgesehen sind:
Beaufschlagen der jeweils mindestens zwei zu jeder Heizwendel (13) führenden Anschlussleitungen (2) mit einer Heizspannung vor der Zündung des Strahlers (1);
Zündung des Strahlers (1) durch Beaufschlagen der Heizwendeln (13) mit einer Zündspannung;
Parallelschalten jeweils der mindestens zwei zu einer Heizwendel (13) führenden Anschlussleitungen (2) nach der Zündung und im Betrieb.

8. Verfahren nach Anspruch 7, **dadurch gekennzeichnet, dass** das wenigstens eine Relais (6) stets lastfrei geschaltet wird, insbesondere die Heizspannung, die Zündspannung und die Betriebsspannung nicht während eines Schaltvorganges des Relais (6) an den Anschlussleitungen (2) anliegen.

9. Verfahren nach einem der vorhergehenden Ansprüche, **dadurch gekennzeichnet, dass** vor dem Parallelschalten der Anschlussleitungen (2) die den Heizwendeln (13) zugeführte elektrische Leistung zur Aufheizung allmählich angehoben wird.

10. Verfahren nach einem der vorhergehenden Ansprüche, **dadurch gekennzeichnet, dass** das Anheben der Leistung mittels Pulsweitenmodulation oder Leistungsbegrenzung erfolgt.

11. Verfahren nach einem der vorhergehenden Ansprüche, **dadurch gekennzeichnet, dass** nach dem Parallelschalten der Anschlussleitungen (2) die den Strahlern (1) für den Betrieb zugeführte elektrische Leistung gegenüber dem Normalbetrieb zunächst reduziert ist und dann angehoben wird.

## Claims

1. Ballast device for preheating, starting and operating at least one UV emitter (1) constructed in the form of a gas discharge lamp with two heating coils (13) lying opposite each other in relation to a gas discharge path, wherein
- at least four electrical connections are provided in total for each such emitter (1), namely two for each heating coil (13)
- the electrical connections (2) between the ballast device (3) and the emitter (1) have a length of at least eight metres, in particular more than 15 metres,
- the operating voltage for the UV emitters (1) has a frequency of 10 kHz to 100 kHz, in particular between 20 kHz and 50 kHz, and
- switching means (6) are provided for parallel switching of both said connectors of a heating coil (13) in each case, dependent upon operating conditions, wherein both connectors of a heating coil (13) in each case are parallel switched after starting and in operation of at least one UV emitter (1).

2. Ballast device according to Claim 1, **characterized in that** at least one relay (6) is provided as switching means.

3. Ballast device according to Claim 2, **characterized in that** the at least one relay (6) in the closed condition causes the parallel switching.

4. Ballast device according to any one of the preceding claims, **characterized in that** a four-fold selective relay is provided for every two emitters (1).

5. Device for the disinfection of drinking water or treated waste water by means of UV radiation, wherein
- the UV radiation is produced by at least one emitter (1) constructed in the form of a gas discharge lamp with two heating coils (13) lying opposite each other in relation to a gas discharge path, wherein at least four electrical connections leading from a ballast device (3) to the emitter (1) are provided in total for each such emitter (13) [sic], namely two for each heating coil (13) of the emitter (1), and wherein the operating voltage for the UV emitters has a frequency of 10 kHz to 100 kHz, in particular between 20 kHz and 50 kHz, **characterized in that** the connecting cables (2) between the ballast device (3) and the emitter (1) have a length of at least eight metres, in particular more than 15 metres and **in that**, before starting the emitter (1), a heating voltage is applied to the at least two connecting cables (2) in each case leading to each heating coil (13) and after the start and in operation the at least two connecting cables (2) in each case leading to each heating coil (13) are electrically parallel switched.

6. Device according to any one of the preceding claims, **characterized in that** a capacitor (7) is switched in parallel to each heating coil (13).

7. Method for the operation of a device for the disinfection of drinking water or treated waste water by means of UV radiation, wherein the UV radiation is produced by at least one emitter (1) constructed in the form of a gas discharge lamp with two heating coils (13) lying opposite each other in relation to a gas discharge path, wherein at least four electrical connecting cables (2) between a ballast device (3) and the emitter (1) with a length of at least eight metres and in particular more than 15 metres are provided in total for each such emitter (1), namely two cables for each heating coil (13) of the emitter (1), and wherein the operating voltage for the UV emitters (1) has a frequency of 10 kHz to 100 kHz, in particular between 20 kHz and 50 kHz, **characterized in that** the following steps are provided:
application of a heating voltage to the at least two connecting cables (2) in each case leading to each heating coil (13) before starting the emitter (1);
start of the emitter (1) by supplying the heating coils (13) with an energizing voltage; parallel switching of the at least two connecting cables (2) in each case leading to a heating coil (13) after starting and in operation.

8. Method according to Claim 7, **characterized in that** the at least one relay (6) is always switched without load, in particular the heating voltage, the energizing voltage and the operating voltage are not applied on the connecting cables (2) during a switching process of the relay (6).

9. Method according to any one of the preceding claims, **characterized in that**, before parallel switching of the connecting cables (2), the electric current supplied to the heating coils (13) for heating is gradually increased.

10. Method according to any one of the preceding claims, **characterized in that** the current is increased by means of pulse width modulation or power delimitation.

11. Method according to any one of the preceding claims, **characterized in that**, after parallel switching of the connecting cables (2), the electric current supplied to the emitters (1) for their operation is first reduced and then increased in relation to normal functioning.

## Revendications

1. Ballast de préchauffage, allumage et fonctionnement d'au moins une source de rayonnement UV (1) du type d'une lampe à décharge gazeuse avec deux filaments chauffants spiralés (13) qui se font face par rapport à un intervalle de décharge gazeuse, dans lequel
- pour chacune de ces sources de rayonnement (1), il est prévu en tout au moins quatre connexions électriques, soit deux pour chacun des filaments chauffants spiralés (13),
- les lignes de connexion (2) entre le ballast (3) et la source de rayonnement (1) ont une longueur d'au moins huit mètres, en particulier de plus de 1 5 mètres,
- la tension de service de la source de rayonnement UV (1) présente une fréquence allant de 10 kHz à 100 kHz, en particulier de 20 kHz à 50 kHz, et
- il est prévu des moyens de commutation (6) pour une mise en parallèle en fonction de l'état de fonctionnement des deux connexions respectives d'un filament chauffant spiralé (13), les deux connexions d'un filament chauffant spiralé (13) étant toujours mises en parallèle après l'allumage et pendant le fonctionnement de ladite au moins une source de rayonnement UV (1).

2. Ballast selon la revendication 1, **caractérisé en ce qu'**il est prévu au moins un relais (6) en tant que moyen de commutation.

3. Ballast selon la revendication 2, **caractérisé en ce que** ledit au moins un relais (6) assure la mise en parallèle dans sa position de repos.

4. Ballast selon l'une des revendications précédentes, **caractérisé en ce qu'**il est prévu un relais inverseur quadripolaire pour deux sources de rayonnement (1).

5. Dispositif de désinfection d'eau potable ou d'eaux usées traitées au moyen d'un rayonnement UV, dans lequel le rayonnement UV est produit par au moins une source de rayonnement (1) du type d'une lampe à décharge gazeuse avec deux filaments chauffants spiralés (13) qui se font face par rapport à un intervalle de décharge gazeuse, dans lequel il est prévu pour chacune de ces sources de rayonnement (13) en tout au moins quatre connexions électriques conduisant d'un ballast (3) à la source de rayonnement (1), soit deux pour chacun des filaments chauffants spiralés (13) de la source de rayonnement (1), et dans lequel la tension de service de la source de rayonnement UV présente une fréquence allant de 10 kHz à 100 kHz, en particulier de 20 kHz à 50 kHz, **caractérisé en ce que** les lignes de connexion (2) entre le ballast (3) et la source de rayonnement (1) ont une longueur d'au moins huit mètres, en particulier de plus de 15 mètres, et **en ce que**, avant l'allumage de la source de rayonnement (1), une tension de chauffage est appliquée auxdites au moins deux lignes de connexion (2) conduisant à chaque filament chauffant spiralé (13) et, après l'allumage et pendant le fonctionnement, lesdites au moins deux lignes de connexion (2) conduisant à chaque filament chauffant spiralé (13) sont reliées électriquement en parallèle.

6. Dispositif selon l'une des revendications précédentes, **caractérisé en ce qu'**un condensateur (7) est branché en parallèle sur chaque filament chauffant spiralé (13).

7. Procédé pour faire fonctionner un dispositif de désinfection d'eau potable ou d'eaux usées traitées au moyen d'un rayonnement UV, dans lequel le rayonnement UV est produit par au moins une source de rayonnement (1) du type d'une lampe à décharge gazeuse avec deux filaments chauffants spiralés (13) qui se font face par rapport à un intervalle de décharge gazeuse, dans lequel il est prévu pour chacune de ces sources de rayonnement (1) en tout au moins quatre lignes de connexion électriques (2) entre un ballast (3) et la source de rayonnement (1) d'une longueur d'au moins huit mètres et en particulier de plus de 15 mètres, soit deux lignes pour chacun des filaments chauffants spiralés (13) de la source de rayonnement (1) et dans lequel la tension de service de la source de rayonnement UV (1) présente une fréquence allant de 10 kHz à 100 kHz, en particulier de 20 kHz à 50 kHz, **caractérisé en ce qu'**il est prévu les étapes suivantes :
- application auxdites au moins deux lignes de connexion (2) conduisant à chaque filament chauffant spiralé (13) d'une tension de chauffage avant l'allumage de la source de rayonnement (1) ;
- allumage de la source de rayonnement (1) par application d'une tension d'allumage aux filaments chauffants spiralés (13) ;
- mise en parallèle desdites au moins deux lignes de connexion (2) conduisant à un filament chauffant spiralé (13) après l'allumage et pendant le fonctionnement.

8. Procédé selon la revendication 7, **caractérisé en ce que** ledit au moins un relais (6) est toujours commuté hors charge, en particulier la tension de chauffage, la tension d'allumage et la tension de service ne sont pas appliquées aux lignes de connexion (2) pendant une opération de commutation du relais (6).

9. Procédé selon l'une des revendications précédentes, **caractérisé en ce que**, avant la mise en parallèle des lignes de connexion (2), la puissance électrique fournie aux filaments chauffants spiralés (13) pour le chauffage est augmentée progressivement.

10. Procédé selon l'une des revendications précédentes, **caractérisé en ce que** l'augmentation de la puissance se fait par modulation de largeur d'impulsion ou bien par limitation de puissance.

11. Procédé selon l'une des revendications précédentes, **caractérisé en ce que**, après la mise en parallèle des lignes de connexion (2), la puissance électrique fournie aux sources de rayonnement (1) pour le fonctionnement est d'abord réduite par rapport au fonctionnement normal et ensuite augmentée.
